# EUROPÄISCHE PATENTSCHRIFT

(11) **EP 0 561 128 B1**
(45) Veröffentlichungstag und Bekanntmachung des Hinweises auf die Patenterteilung: **12.04.2000**
(21) Anmeldenummer: 93101351.0
(22) Anmeldetag: 29.01.1993
(51) Int. Cl.: B65H 18/26

(54) **Verfahren zum Erzeugen von Wickeln und Vorrichtung zur Durchführung des Verfahrens**
Winding method and apparatus
Procédé et dispositif destiné à l'enroulement d'un matériau

(30) Priorität: 18.03.1992 CH 87092
(43) Veröffentlichungstag der Anmeldung: 22.09.1993
(73) Patentinhaber: Rüegg, Anton, 8716 Schmerikon (CH)
(72) Erfinder: Rüegg, Anton, 8716 Schmerikon (CH)
(74) Vertreter: Patentanwälte Schaad, Balass, Menzl & Partner AG

(56) Entgegenhaltungen:
- EP-A- 0 351 672
- EP-A- 0 394 197
- EP-A- 0 460 546
- WO-A-90/00511
- CH-A- 673 834
- DE-A- 3 816 777
- US-A- 3 670 980
- US-A- 3 834 642

## Beschreibung

Die Erfindung betrifft ein Verfahren nach dem Oberbegriff des Patentanspruchs 1 sowie eine Vorrichtung zur Durchführung dieses Verfahrens nach dem Oberbegriff des Patentanspruchs 2.

Vorrichtungen dieser Art sind bekannt. Sie dienen zum Erst-Aufwickeln oder Um-Wickeln von Geweben, Vliesen, Papieren, Folien oder Verbundmaterialien, die plastisch und/oder elastisch verforbarmbar sein können, eine Klebstoffbeschichtung oder Schrumpfeigenschaften aufweisen können, und deren Abmessungen und Materialeigenschaften in jeder Beziehung sehr verschieden sein können.

Eine häufige Verwendung solcher Wickler erfolgt zum Aufwickeln von Kunststoffolien, die in einem vorgeschalteten Blas-oder Schlitzextruder erzeugt werden.

Die Durchmesser und Längen der Wickelkerne und die Aussendurchmesser der Wickel können sehr verschieden sein. Die Dicken der aufzuwickelnden Materialien liegen im Bereich von 5 - 1000 µm, und die Geschwindigkeiten des zugeführten Materials bewegen sich zwischen 1 und 1000 m/min.

Die Anforderungen an diese Wickler sind sehr vielfältig, entsprechend den Eigenschaften, Abmessungen und Zufuhrgeschwindigkeiten der aufzuwickelnden Materialien sowie den Abmessungen und Gewichten der zu erzeugenden Wickel

Die Wickel müssen von hoher Qualität sein, was u.a. bedeutet, dass das Material keine Stellen mit Ueberdehnungen oder Anrissen aufweisen darf, dass keine Falten gebildet werden und dass so fest gewickelt wird, dass die einzelnen Wickellagen nicht um den Wickelkern rutschen und sich nicht teleskopartig in Richtung der Wickelkernachse verschieben. Gefordert ist ausserdem eine durchgehend hohe Arbeitsgeschwindigkeit, und um dieser Forderung nachzukommen, ist eine Auswechslung des fertigen Wickels durch einen leeren Wickelkern bei laufendem Wickler vorgesehen. Ein solcher fliegender Wechsel muss möglichst ohne Materialverlust durchgeführt werden. Im weiteren soll der Anlagedruck bzw. der Abstand zwischen Wickel und Wickeltrommel während eines Wickelvorganges konstant und in Anpassung an das zu wickelnde Material einstellbar sein.

Aus der Er-A-0 394 197 ist ein Wickler bekannt, auf welchem Wickel in Anlagewicklung erzeugt werden, dh also unter Anlage der Wickeltrommel am entstehenden Wickel. Bei diesem Wickler werden während des Wickelvorganges sowohl die Wickelkerne als auch die Wickeltrommel angetrieben. Die Wickelkerne sind in einem während des Wickelvorganges ortsfesten Wickelkernträger aufgenommen, was man als 'statische' Lagerung bezeichnet. Die Wickeltrommel ist senkrecht zu ihrer Drehachse verschiebbar gelagert, was man als 'dynamische' Lagerung bezeichnet. Verglichen mit einer Anordnung, bei welcher die Wickel, bzw. die Wickelkerne 'dynamisch' und die Wickelwalze 'statisch' gelagert sind, hat dies den Vorteil, dass der Anlagedruck problemlos auf einem konstanten Wert gehalten werden kann. Diese Konstanthaltung des Anlagedruckes wird bei einer 'dynamischen' Lagerung der Wickel dadurch erschwert, dass deren Abmessungen und Gewichte sich im Laufe des Wickelvorganges ändern und hohe Werte annehmen können. Beim erwähnten Wickler wird die Wickeltrommel bei der Erzeugung eines Wickels aus einer vorderen Lage in der Nähe des Wickelkernes beim Beginn des Wickelvorganges durch den grösser werdenden Wickel in eine hintere Lage verschoben, und zwar gegen die Kraft einer Stellvorrichtung, welche dazu dient, den Anlagedruck zwischen Wickeltrommel und Wickel konstant zu halten, was für die Erzeugung eines qualitativ guten Wickels erforderlich ist.

Der Nachteil dieses Wicklers besteht darin, dass die Wickeltrommel über eine Strecke verschoben wird, die etwa so gross ist wie der Radiusunterschied zwischen dem Wickelkern und dem fertigen Wickel. Das hat zur Folge, dass der Materialverlust, der beim fliegenden Auswechseln eines bewickelten Wickelkernes gegen eine leeren Wickelkern auftritt, verhältnismässig gross ist. Ausserdem kann mit diesem Wickler nur im Anlageverfahren gewickelt werden, so dass er nicht zur Verarbeitung von Materialien eingesetzt werden kann, die im Spalt- oder Abstandswickelverfahren gewickelt werden müssen, d.h. bei denen sich die Wickeltrommel und der Wickel während des Wickelvorganges nicht berühren dürfen.

Aus der US-A-3, 834, 642 ist ein Verfahren und eine Vorrichtung der eingangs genannten Art bekannt. Die in dieser Druckschrift beschriebene Wickelvorrichtung für Materialbahnen weist eine Wickeltrommel auf, die mittels einer Kolben-Zylindereinheit an den Umfang eines Wickels angedrückt wird. Die Wickeltrommel wird durch den grösser werdenden Wickel gegen ihre rückwärtige Grenzlage bewegt. Hat die Wickeltrommel diese ruckwärtige Grenzlage erreicht, wird ein Endschalter betätigt. Das hat zur Folge, dass der Wickel mittels einer Antriebsanordnung um eine gewisse Strecke weg von der Wickeltrommel bewegt wird. Letztere folgt dieser Bewegung des Wickels unter der Wirkung der Kolben-Zylindereinheit. Diese Bewegung der Wickeltrommel endet, sobald die den Wickel bewegende Antriebsanordnung stoppt. Dies bedeutet, dass die Länge des Bewegungsweges der Wickeltrommel durch die Länge des Bewegungsweges des Wickels bestimmt ist, d.h. durch die jeweiligen Halte des Wickels. Die Wickeltrommel wird somit jeweils aus der ortsfesten, rückwärtigen Grenzlage, die durch den Endschalter definiert ist, heraus in vordere Endlagen bewegt, die durch die jeweiligen Halte des Wickels bestimmt sind. Demzufolge wird die Bewegung der Wickeltrommel aus der rückwärtigen Grenzlage heraus allein durch die Bewegung des Wickels gesteuert.

In der US-A-3,670,980 ist eine Vorrichtung zum Steuern des Anpressdruckes zwischen einer Wickeltrommel und einem Wickel gezeigt und beschrieben. An einem den Wickel tragenden Arm greift eine Kolben-Zylindereinheit an, welche bis zum Erreichen des gewünschten Anpressdruckes zwischen der Wickeltrommel und dem Wickel den Arm verschwenkt. Sobald der Anpressdruck dem gewünschten Druck entspricht, erfolgt kein Verschwenken dieses Armes mehr.

Ausgehend vom Stand der Technik gemäss US-A-3,834,642 liegt der vorliegenden Erfindung die Aufgabe zu Grunde, ein Verfahren und eine Vorrichtung gemäss Oberbegriff des Anspruches 1 bzw. des Anspruches 2 zu schaffen, mit dem bzw. mit der auf verschiedene Arten (Anlage- oder Spalt-Wickeln) Materialbahnen verschiedenster Eigenschaften und Abmessungen unter hohen Geschwindigkeiten zu qualitativ guten Wickeln aufgewickelt werden können.

Die Aufgabe wird erfindungsgemäss durch die Merkmale des Patentanspruchs 1 bzw 2 gelöst.

Der neue Wickler kann sowohl für Anlagewicklungen als auch für Spaltwicklungen eingesetzt werden. Er vereinigt gewissermassen die Vorteile einer 'statischen' Lagerung der Wickeltrommel, d.h. den geringen Materialverlust beim Wickelkernwechsel, mit den Vorteilen einer 'statischen' Lagerung des Wickelkernes bzw. des Wickels, also der guten Regulierbarkeit des Anlagedruckes oder des Abstandes. Dabei ist die Wickeltrommel wohl 'dynamisch' gelagert, verschiebt sich aber nicht nur kontinuierlich vom Wickelkern weg über eine relativ grosse Distanz, sondern kehrt periodisch in einem Schritt in ihre Ausgangslage zurück. Der Abstand, den die Wickeltrommel beim Wickelkernwechsel überwinden muss, ist also, klein, so dass der dabei entstehende Materialverlust verringert wird. Die Wickelkernaufnahme ist insofern 'statisch' und daher für eine genaue Regelung günstig gelagert, als sie bei der kontinuierlichen Rückwärtsbewegung der Wickelwalze ortsfest bleibt und sich jeweils nur synchron mit den vorwärts gerichteten Schritten der Wickeltrommel so verschiebt, dass der Anlagedruck oder Spalt konstant bleibt.

Im allgemeinen wird beim Anlagewickeln vorgezogen, die Wickelwalze motorisch und den Wickelkern mit dem Wickel mittelbar anzutreiben, da die Masse der Wickeltrommel konstant ist. Muss der Anlagedruck aber sehr klein sein, so wird zusätzlich oder ausschliesslich der Wickelkern motorisch angetrieben werden; die Wickeltrommel dient dann nicht mehr allein oder überhaupt nicht mehr der Zufuhr des Materials, sondern vorwiegend oder auschliesslich der Erzeugung des genauen Anlagedruckes. Im übrigen ist die Wirkungsweise des Wicklers in beiden Fällen gleich und wie oben beschrieben.

Der neue Wickler kann auch für Spaltwicklung verwendet werden. Dabei muss natürlich der Wickelkern motorisch angetrieben werden. Die Wickeltrommel kann ebenfalls motorisch angetrieben werden, sie kann aber auch nur mittelbar durch das aufzuwickelnde Material angetrieben sein und der geordneten Materialzufuhr dienen. Wie beim Anlagewickeln der Anlagedruck, so soll beim Spaltwickeln der Spalt bzw. der Abstand zwischen der Mantelfläche der Wickeltrommel und der jeweils äussersten Wicklung des entstehenden Wickels möglichst konstant sein. Die Wickelwalze kann sich auch beim Spaltwickeln zunächst bei blockiertem Wickelkern rückwärts und anschliessend nach Erreichen ihrer rückwärtigen Grenzlage in ihre vordere Grenzlage zurückbewegen. Bei der Rückwärtsverschiebung der Wickelwalze bleibt der Wickelkern ortsfest, bei ihrer Vorwärtsverschiebung verschiebt er sich synchron so, dass der gegenseitige Abstand erhalten bleibt.

Der neue Wickler kann ausserdem durch geeignete Wahl der Betriebsart wie ein herkömmlicher Wickler verwendet werden, und zwar sowohl für Anlage- wie auch für Spaltwicklung. Dies ist insbesondere dann erwünscht, wenn problemlose Materialien gewickelt werden müssen.

Bevorzugte Ausführungsbeispiele der Erfindung werden im folgenden mit Bezug auf die Zeichnung ausführlich beschrieben.
Darin zeigt:
Fig 1 eine vereinfachte schematische Darstellung eines ersten Ausführungsbeispiels der erfindungsgemässen Vorichtung, zum Anlagewickeln,
Fig. 2 eine vereinfachte schematische Darstellung eines zweiten Ausführungsbeispiels der erfindungsgemässen Einrichtung;
Fig. 3 eine vereinfachte schematische Darstellung eines dritten Ausführungsbeispiels der erfindungsgemässen Einrichtung, zum Spaltwickeln.

Fig. 1 zeigt eine Bahn 2 des aufzuwickelndenden Materials, das über eine Umlenk - und/oder Spannwalze 4 und über eine Wickeltrommel 6 zu einem entstehenden Wickel 8 läuft. Dieser Wickel 8 wird auf einen hülsenförmigen Wickelkern 10, beispielweise aus Stahl, Karton oder Kunststoff, gewickelt, der parallel zur Achse 12 der Wickeltrommel 6 angeordnet ist. Der Wickelkern 10 ist drehbar in einem Wickelkernlager 14 aufgenommen, das an den beiden oberen Enden eines Hebelarmpaares 16 vorgesehen ist. Ein Motor 18 und ein Endlosantrieb 20 dienen als Antriebsvorrichtung für den Wickelkern 10. Wie weiter oben beschrieben, kann diese Antriebsvorrichtung in gewissen Fällen abgeschaltet werden, nämlich dann, wenn der Wickler als reiner Anlage - d.h. Kontaktwickler betrieben wird, wobei der Wickelkern nur mittelbar durch die am Wickel anliegende Wickeltrommel in Drehung versetzt wird.

An einem Ansatz 22 des Hebelarmpaares 16 ist ein Ende 24 einer Kolbenstange 26 einer beispielsweise fluidbetätigten Blockier- und Ablegevorrichtung, im weiteren als Blockiervorrichtung 28 bezeichnet, angelenkt. Diese Blockiervorrichtung 28 besteht im wesentlichen aus einem Zylinder 30, dessen Inneres durch einen an der Kolbenstange 26 befestigten Kolben 32 in eine erste Kammer 34 und in eine zweite Kammer 36 unterteilt wird. Der Zylinder 30 ist an seinem der Kammer 36 benachbarten Ende gelenkig auf einer Welle 38 abgestützt.

Die Wickeltrommel 6 ist drehbar in einem Schlitten 40 gelagert, der praktisch reibungsfrei verschiebbar, beispielsweise über ein Kugel- oder Rollenlager 42, auf einem ortsfesten Teil 44 des im weiteren nicht näher dargestellten Ständers des Wicklers angeordnet ist. Die Wickeltrommel 6 wird über eine einen Endlosantrieb 46 und einen Motor 48 aufweisende Antriebsvorrichtung in Rotation versetzt. Wird der Wickel 8 motorisch angetrieben, so kann,wie weiter oben beschrieben, diese Antriebsvorrichtung der Wickeltrommel 6 abgeschaltet werden. Dies ist z.B. der Fall, wenn der Wickler für Spaltwicklung verwendet wird, was immer dann nötig ist, wenn wegen der Eigenschaften des aufzuwickelnden Materials kein Druck auf den entstehenden Wickel ausgeübt werden darf. Die Antriebsvorrichtung der Wickeltrommel 6 kann auch abgeschaltet werden, wenn der Anlagedruck sehr klein sein soll, so dass ein mittelbarer Antrieb des Wickels 8 durch die Wickeltrommel 6 nicht mehr möglich ist oder nicht genügen würde.

Die Wickeltrommel 6 kann sich ausserdem, zusammen mit dem Schlitten 40, linear (und in Fig. 1 horizontal) zwischen einer vorderen Grenzlage (in Fig. 1 links) und einer rückwärtigen Grenzlage (in Fig. 1 rechts) hin-und herverschieben; in Fig. 1 nehmen der Schlitten 40 und die Wickeltrommel 6 eine mittlere Lage zwischen den beiden Grenzlagen ein, und die Länge des Verschiebungsweges wird durch einen Doppelpfeil A angedeutet.

Der ortsfeste Teil 44 des Wicklers weist einen vorderen Endschalter 50 und einen hinteren Endschalter 52 auf, die zusammen mit einem Gehäuseteil 54 des Schlittens 40, durch den sie betätigt werden können, eine Detektoranordnung bilden. Durch die Lage der Endschalter 50 und 52 sind die Grenzlagen festgelegt, zwischen welchen sich der Schlitten 40 bewegen kann.

An diesem Gehäuseteil 54 greift auch ein Ende 56 einer Kolbenstange 58 an, die zu einer, hier fluidbetätigten, Stellvorrichtung 60 gehört. Das andere Ende der Kolbenstange 58 ist an einem Kolben 62 befestigt, der das Innere eines Zylinders 64 in eine erste, vordere Kammer 66 und in eine zweite, hintere Kammer 68 unterteilt. Diese zweite Kammer 68 ist über einen Druckfluid-Speicher 70 und eine Einstellvorrichtung 72, beispielsweise ein Proportionalventil, an eine Druckquelle oder ein Drucknetz 74 angeschlossen. Dabei ist es wesentlich, dass das Volumen des Druckfluid-Speichers 70 sehr viel grösser ist als das Volumen bzw. die mögliche Volumenänderung der Kammer 68.

Die Endschalter 50 und 52 sind über Leitungen 76 bzw. 78 mit einer Hydraulikeinrichtung 80 verbunden, und diese Hydraulikeinrichtung 80 ist durch Leitungen 82 und 84 mit den Kammern 36 bzw. 34 der Blockiervorrichtung 28 verbunden.

Die Wirkungsweise der bisher beschriebenen Bauteile ist - ausgehend von deren in der Fig. 1 dargestellten Lage - die folgende:
Die Wickeltrommel 6 und der Wickel 8 drehen sich, motorisch oder mittelbar angetrieben, um ihre Achsen. Die dabei über die Wickeltrommel 6 zugeführte Bahn 2 wird laufend weiter auf den Wickel 8 aufgewickelt, so dass dessen Aussendurchmesser ständig zunimmt.

Das Hebelarmpaar 16 mit dem Wickelkernlager 14 ist mittels der Blockiervorrichtung 28 pneumatisch, hydraulisch oder mechanisch in seiner momentanen Lage blockiert.

Ueber die entsprechend geeichte Einstellvorrichtung 72 wird der erwünschte Anlagedruck vorgewählt, womit man den Druck im Druckfluid-Speicher 70 und in der Kammer 68 bestimmt. Dieser Druck beaufschlagt den Kolben 62, der über die Kolbenstange 56 eine (in Fig. 1 nach links gerichtete) Kraft auf den Schlitten 40 ausübt und damit die erwünschte Anlage der Wickeltrommel 6 am Wickel 8 verursacht.

Beim weiteren Aufwickeln der Bahn 2 vergrössert sich der Aussendurchmesser des Wickels 8. Da sich das Hebelarmpaar 16 mit dem Wickelkernlager 14 nicht bewegen kann, schiebt der wachsende Wickel 8 die Wickeltrommel 6 gegen die Kraft der Stellvorrichtung 60 rückwärts in ihre rückwärtige Grenzlage, so dass der Gehäuseteil 54 den Endschalter 52 berührt. Der Wickel 8 dient also wegen der Blockierung des Wickelkerns 10 gewissermassen als Stellvorrichtung für die Wickeltrommel 6 und übt auf diese eine Kraft aus, die im wesentlichen der Kraft der Stellvorrichtung 60 entgegengesetzt und grösser als diese ist.

Der durch den Gehauseteil 54 aktivierte Endschalter 52 liefert nun über die Leitung 78 der Fluidvorrichtung 80 ein Signal, worauf die Fluidvorrichtung 80 die Blockierung des Hebelarmpaares 16 mit der Wickelkernaufnahme 16 löst. Da das Hebelarmpaar 16 jetzt entsprechend dem Pfeil B in Fig. 1 ausschwenken kann, wird die durch den sich vergrössernden Wickel 8 auf die Wickeltrommel 6 ausgeübte Kraft im wesentlichen auf das Wickelgewicht reduziert, während die durch die Blockiervorrichtung 28 über den Wickel 8 auf die Wickeltrommel 6 ausgeübte Kraft wegfällt. Diese wird daher unter der Wirkung der Stellvorrichtung 60 mit einer nach links gerichteten Bewegung in ihre vordere Grenzlage geschoben, so dass der Gehäuseteil 54 den Endschalter 50 betätigt.

Der Endschalter 50 liefert in der Folge über die Leitung 76 ein Signal an die Fluidvorrichtung 80. Daraufhin blockiert die Fluidvorrichtung 80 über die Blockiervorrichtung 28 erneut das Hebelarmpaar 16 mit dem Wickelkernlager 14. Diese Blockierung verhindert, dass bei der Fortführung des Wickelvorganges der sich vergrössernde Wickel 8 entsprechend seiner Radiuszunahme der Wickeltrommel 6 ausweichen kann. Um Platz für sein zunehmendes Volumen zu erhalten, schiebt der Wickel 8 daher die Wickeltrommel 6 wiederum kontinuierlich rückwärts (in Fig. 1 nach rechts), bis alle Teile wieder die in Fig. 1 dargestellte Lage einnehmen, womit eine Bewegungsfolge abgeschlossen ist.

Diese Bewegungsfolge besteht somit aus einer kontinuierlichen Rückwärtsbewegung der Wickeltrommel 6 bis zu ihrer rückwärtigen Grenzlage, wobei das Wickelkernlager 14 mit dem Wickel 8 ortsfest gehalten ist, und aus einer anschliessenden in einem Schritt durchgeführten Vorwärtsbewegung der Wickeltrommel 6 in ihre vordere Grenzlage, wobei das Wickelkernlager 14 mit dem Wickel 8 einen synchronen Schritt ausführt, derart, dass der gewählte Anlagedruck konstant bleibt.

Solche Bewegungsfolgen werden solange wiederholt, bis die gewünschte Länge an Material aufgewickelt ist bzw. bis der Wickel 8 den gewünschten Enddurchmesser oder das gewünschte Endgewicht erreicht hat. Dann erfolgt in einem Quer-Schnitt die Abtrennung des noch zum Wickel 8 gehörigen Bahnteils vom nachfolgenden Bahnteil, der die innerste Wicklung des nächsten Wickels bilden wird. Der fertige Wickel 8 wird nun in bekannter Weise aus der Wickelstation wegtransportiert und an seiner Stelle gelangt ein nächster Wickelkern in das Wickelkernlager 14, wie dies beispielsweise in der US-A-4 191 341 beschrieben wird.

Dieser nächste Wickelkern 10 ist in Fig. 1 in zwei Stellungen gezeigt, nämlich unter 86 in einer Wartestellung und unter 88 kurz vor dem Uebergang in das Wickelkernlager 14.

Es wird darauf hingewiesen, dass der Anlagedruck, dessen genaue Einhaltung beim Aufwickeln von gewissen Materialien eine wesentliche Bedingung für die Erzeugung eines qualitativ guten Wickels ist, in einfachster Weise und dennoch hinreichend genau nahezu konstant gehalten wird. Dies geschieht lediglich über die Steuervorrichtung, über welche der Soll-Wert eingestellt wird, also ohne Rückführung eines gemessenen Ist-Wertes des Anlagedruckes. Durch das verhältnismässig grosse Volumen des Druckfluid-Speichers ändert sich der Druck in der Kammer 68 der Stellvorrichtung 60 und damit der Anlagedruck der Wickeltrommel 6 am Wickel 8 nur im Bereich von 1 %, womit eine hinreichende Genauigkeit gewährleistet ist. In einer Mehrzahl von Anwendungsgebieten reicht diese Genauigkeit, die mit einer wirtschaftlichen, einfachen und betriebssicheren Konstruktion erreicht wird.

Bei der Einrichtung gemäss Fig. 2 sind verschiedene Bauteile der Einrichtung gemäss Fig. 1 ebenfalls dargestellt und mit den gleichen Ueberweisungszeichen versehen. Zusätzlich weist die Einrichtung gemäss Fig. 2 weitere, nachstehend beschriebene Bauteile auf.

Erstens ist die Wickeltrommel 6 an ihrem Gehäuse 54 oder an einer daran angeordneten Zylindergabel 90 mit Dehnmessstreifen 92 versehen, welche den Istwert des von der Stellvorrichtung 60 über die Wickeltrommel 6 auf den Wickel 8 wirkenden Anlagedruck ermitteln. Die Dehnmessstreifen 92 sind über eine Leitung 94 mit der Einstellvorrichtung 72, die um eine Vergleichseinheit 73 erweitert ist, verbunden.

Zweitens ist die Kammer 66 der Stellvorrichtung 60 über einen weiteren Druckfluid-Speicher 96 und eine weitere Einstellvorrichtung 98 mit der Druckquelle oder dem Drucknetz 74 verbunden.

Drittens ist ein Weg-oder ein Inkrementalgeber 100 als Detektoranordnung zum Feststellen der Relativbewegung zwischen dem Schlitten 40 mit der Wickeltrommel 6 und dem ortsfesten Teil 44 bzw zur Erfassung der Grenzlagen der Wickeltrommel 6 vorgesehen. Dieser Geber 100 ersetzt funktionell die Endschalter 50 und 52, die aber als Sicherheitsschalter und/oder bei Ausschaltung des Gebers für einen Betrieb des Wicklers gemäss der die Fig. 1 betreffenden Beschreibung beibehalten werden können. Der Geber 100 ist über Leitungen 101, 102 mit der Fluidvorrichtung 80 und über die Leitung 101 und eine Leitung 103 mit der Einstellvorrichtung 72 verbunden.

Diese drei Baugruppen und die durch ihren Betrieb erreichbaren
Verbesserungen können auch einzeln vorgesehen sein, doch wird man im allgemeinen die Dämpfungseinrichtung nicht ohne die Ist-Wert-Messung vorsehen.

Die Wirkungsweise der zusätzlichen Elemente ist bei sonst gleicher Funktion der Einrichtung wie anhand der Fig. 1 beschrieben die folgende:
Die Dehnmessstreifen 92 ermitteln, wie schon beschrieben, mittelbar den Ist-Wert des Anlagedruckes und liefern über die Leitung 94 der Einstellvorrichtung 72 ein entsprechendes Signal, das von der Vergleichsvorrichtung 73 mit dem eingestellten Soll-Wert des Anlagedruckes verglichen wird. Weicht der Ist-Wert vom Soll-Wert ab, so erfolgt selbsttätig eine Veränderung des eingestellten Wertes. Die Steuerkette für den Anlagedruck gem. Fig. 1 ist somit bei der Einrichtung gemäss Fig. 2 durch einen Regelkreis ersetzt worden, was zwar in der Herstellung aufwendiger ist, im Betrieb aber eine noch genauere Einhaltung des erwünschten Anlagedrucks zur Folge hat.

Mittels des zusätzlichen Druckfluid-Speichers 96 und der zugehörigen Einstellvorrichtung 98 kann je nach den Erfordernissen ein Gegendruck zum Anlagedruck ausgeübt werden, was die Wirkung einer hydraulischen Feder, bzw Dämpfung bzw Kompensation ergibt.

Der Weg-bzw. Inkrementalgeber 100 ermittelt laufend die jeweilige Lage des Schlittens 40 bzw der Wickeltrommel 6. Ueber die Leitungen101 und 102 liefert er der Fluidvorrichtung 80 entsprechende Signale, wenn der Schlitten 40 eine seiner Grenzlagen erreicht. Bei Erreichen der rückwärtigen Grenzlage bewirkt die Fluidvorrichtung 80, dass die Blockiervorrichtung 28 das Hebelarmpaar 16 freigibt, so dass es sich unter der Wirkung der Stellvorrichtung 60 im Gegenuhrzeigersinn dreht. Bei Erreichen der vorderen Grenzlage verursacht die Fluidvorrichtung 80 eine erneute Blockierung des Hebelarmpaares 16, so dass die Wickeltrommel 6 wieder auf ihre rückwärtige Endlage zugeschoben wird. Durch die Rückführung der vom Geber 100 ermittelten Werte über die Leitungen 101 und 102 zur um die Vergleichseinheit 73 erweiterten Einstellvorrichtung 72 erfolgt eine Regelung der Wirkung der Stellvorrichtung 60.

Bei der Anordnung eines Weggebers 100 können die früher beschriebenen Bewegungsfolgen, bzw die Vorwärts-und Rückwärtsbewegungen des Schlittens 40 verkürzt werden, d.h. dass der Abstand zwischen den Grenzlagen verkleinert wird. Die kontinuierliche Rückwärtsverschiebung und der vorwärts gerichtete Schritt des Schlittens 40 bzw. der Wickeltrommel 6 werden also häufiger und kürzer. Dies hat zur Folge, dass die Verschiebung des Wickels 8 ebenfalls in kleineren zeitlichen Abständen und über kleinere Wege, also in kleineren Schritten, stattfindet. Damit erzielt man einen ruhigeren Lauf der Einrichtung.

Bei der Anordnung eines Inkrementalgebers 100 ist die Wirkungsweise im Prinzip die gleiche wie oben beschrieben, wobei sich der Abstand zwischen den Grenzlagen auf einen infinitesimalen Wert verkleinern kann. Die Bewegungsfolgen gehen dadurch über in eine kaum sichtbare Schwingung zwischen den sehr nahe beeinanderliegenden Grenzlagen. Die Wickeltrommel 6 bleibt im wesentlichen während des ganzen Wickelvorganges in derselben Lage und die Fluidvorrichtung steuert über die Stellvorrichtung 28 die Bewegung des Hebelarmpaares 16 mit dem Wickelkernlager 14 so, dass eine kontinuierliche Bewegung des Wickels 8 im Gegenuhrzeigersinn stattfindet. Dies bedeutet aber nicht, dass die Einrichtung in der Art eines herkömmlichen Wicklers mit örtlich fixierter Wickeltrommel und ohne Steuerung bzw mit träger Steuerung des Anlagedruckes arbeitet. Die Wickeltrommel 6 ist bezüglich ihrer Vorwärts- und Rückwärtsbewegungen gewissermassen schwimmend fixiert und Steuerung der Bewegungen des Hebelarmpaares 16 und damit des Wickels 8 erfolgt fluidbetätigt und damit trägheitsfrei.

Beim Wickeln problemloser Materialien im Anlagewickelverfahren kann, wie früher erwähnt, der neue Wickler auch in herkömmlicher Weise betrieben werden, d.h. ohne Anlagedrucksteuerung und ohne Verschiebung der Wickeltrommel 6. Die Wickeltrommel 6 wird dabei in einer bestimmten Stellung, im allgemeinen in ihrer vorderen Endlage festgehalten. Die Blockierung des Hebelarmpaares 16 mit dem Wickel 8 wird gelöst. Beim Aufwickeln des Materials verschwenkt sich dabei das Hebelarmpaar 16 mit dem Wickel 8, dessen Radius laufend zunimmt, unter dem Druck der ortsfesten Wickeltrommel 6 kontinuierlich im Gegenuhrzeigersinn, bis der Wickel 8 seine Endgrösse erreicht hat.

Fig. 3 zeigt stark vereinfacht einen für Spaltwicklung ausgebildeten Wickler mit mehreren Bauteilen, die bei den Einrichtungen gemäss den Figuren 1 und 2, beschrieben worden sind; diese sind auch mit den gleichen Ueberweisungszeichen versehen. Die zusätzlichen Bauteile dienen dazu, mit dem Wickler berührungsfreie, also sogenannte Spalt- oder Abstandswicklungen durchzuführen.

Anzumerken ist hierzu, dass je nach dem geplanten Einsatz ein Wickler nach der Erfindung als reiner Spaltwickler oder umschaltbar als Anlage-und Spaltwickler ( und natürlich auch als reiner Anlagewickler) ausgebildet sein kann; die Bauteile für Spaltwicklung können also zusätzlich zu den Bauteilen, die nur für Anlagewicklung benötigt werden, angeordnet werden.

Neu für die Spaltwicklung ist eine optische oder elektronische Sensorvorrichtung 104 vorgesehen, im allgemeinen mit Photozellen, durch welche der Wickelspalt, d.h. der Abstand zwischen der jeweiligen äussersten Materialschicht des Wickels 8 und der Mantelfläche der Wickeltrommel 6 ermittelt wird. Die Sensorvorrichtung 104 mit einer Einstellvorrichtung 105 ist über eine Leitung 106 an einem Stellglied 108 angeschlossen. Dieses Stellglied 108 verbindet sowohl die Kammer 68 der Stellvorrichtung 64 mit dem Druckfluid-Speicher 70 als auch die Kammer 66 der Stellvorrichtung 64 mit dem Druckfluid-Speicher 96.

Die Wirkungsweise dieser Bauteile ist, bei sonst gleicher Wirkungsweise der Einrichtung wie derjenigen der in Fig. 1 und Fig. 2 dargestellten Einrichtungen, die folgende:
Das Hebelarmpaar 16 mit dem Wickelkern 8 und die Wickeltrommel 6 sind vorerst gegen Bewegungen senkrecht zu ihren Achsen blockiert. Der Wickelkern 10 wird motorisch angetrieben, wodurch sich die Bahn 2 auf ihm aufwickelt, nachdem sie über die dadurch
angetriebene Wickeltrommel 6 gelaufen ist. Der Wickelspalt, dessen Sollwert mittels der Einstellvorrichtung 105 vorgewählt wird, d.h. der Abstand zwischen der Wickeltrommel 6 und dem entstehenden Wickel 8, verringert sich, wenn während des Wickelvorganges bei blockiertem Hebelarmpaar 16 neu aufgewickeltes Material den Radius des Wickels 8 vergrössert. Ist der Spalt auf ein bestimmtes Mass verkleinert, so aktiviert die Sensorvorrichtung 104 über die Leitung 106 und das Stellglied 108 die Stellvorrichtung 60 so, dass der Schlitten 40 mit der Wickeltrommel 6 nach rechts bewegt wird. Das Wickeln und die Rückwärtsverschiebung des Schlittens 40 werden solange fortgesetzt, bis die Ankunft der Wickeltrommel 6 in der hinteren Grenzlage durch die entsprechende Sensorvorrichtung, dh den Endschalter, den Weggeber oder den Inkrementalgeber, festgestellt wird. Dann wird in schon beschriebener Art und Weise die Blockierung des Hebelarmpaares 16 und die Wirkung der die Wickeltrommel nach rechts schiebenden Stellvorrichtung unterbrochen. Die Stellvorrichtung 60 schiebt nun die Wickeltrommel 6 wieder in ihre vordere Grenzlage, und gleichzeitig dreht sich das Hebelarmpaar 16 im Gegenuhrzeigersinn soweit, dass der Spalt erhalten bleibt.

Wie schon erwähnt, kann der Wickler auch in herkömmlicher Weise als Spaltwickler verwendet werden, wobei man die Wickeltrommel in einer festen Lage blockiert. Die schrittweise Bewegung des Hebelarmpaares mit dem Wickel wird von einer in diesem Fall ortsfesten Sensoreinrichtung bzw. Lichtschranke gesteuert. Ein Lichtstrahl überwacht den Abstand zwischen Wickeltrommel und Wickel. Sobald die äussersten Wickelschichten diesen Abstand auf einen bestimmten Wert verkleinert haben, wirkt die Lichtschranke über die Steuervorrichtung auf die Stellvorrichtung, die in der Folge die Schwenkung des Hebelarmpaares im Gegenuhrzeigersinn verursacht. Dadurch vergrössert sich der Abstand zwischen dem Wickel und der Wickeltrommel so lange, bis die Lichtschranke ein Signal zur Beendigung dieser Bewegung des Hebelarmpaares abgibt. Alle diese Vorgänge werden wiederholt, bis soviel Material auf dem Wickel aufgewickelt ist, dass dieser seinen Enddurchmesser erreicht hat.

Bei allen Ausführungsbeispielen nach der Erfindung können je nach den Abmessungen und Gewichten von Wickelkern und Wickel jeweils mehrere parallele Stellvorrichtungen vorgesehen sein. Bei der Wicklung von weniger breitem Material können nicht benötigte Stellvorrichtungen abgeschaltet werden.

Bei den oben beschriebenen Ausführungsbeispielen ist die Wickeltrommel auf einem linear verschiebbaren Schlitten und der Wickel an einem verschwenkbaren Hebelarmpaar angeordnet. Es ist aber auch möglich, die Wickeltrommel an einem Hebelarmpaar und/oder den Wickel auf einem linear verschiebbaren Schlitten anzuordnen.

## Patentansprüche

1. Verfahren zum Erzeugen von Wickeln (8) aus endlosem, flexiblem, bahnförmigem Material, das kontinuierlich über eine drehbar gelagerte Wickeltrommel (6) zugeführt wird, an der es über einen Teil des Umfanges anliegt, und das auf in zeitlichen Abständen aufeinanderfolgend zugeführte, während des Wickelvorganges antreibbare und um eine zur Drehachse (12) der Wickeltrommel (6) parallele Achse drehbar gelagerte Wickelkerne (10) aufgewickelt wird, bei dem die Wickeltrommel (6) bei an einer Bewegung senkrecht zu seiner Achse gehindertem Wickel (8) entsprechend der Radiuszunahme des Wickels (8) im wesentlichen senkrecht zu ihrer Drehachse (12) in eine rückwärtige festgelegte Grenzlage bewegt wird, bei der Ankunft der Wickeltrommel (6) in der rückwärtigen Grenzlage die Wickeltrommel (6) durch eine auf sie einwirkende Stellkraft aus ihrer rückwärtigen Grenzlage heraus synchron mit dem Wickel (8) so bewegt wird, dass der Anlagedruck bzw. der Abstand konstant bleibt, dann der Wickel (8) erneut an einer Bewegung senkrecht zu seiner Achse gehindert und die Wickeltrommel (6) entsprechend der weiteren Radiuszunahme des Wickels (8) wieder in die rückwärtige Grenzlage zurückbewegt wird und die Wickeltrommel (6) bei erneuter Ankunft in der rückwärtigen Grenzlage wieder zusammen mit dem Wickel (8) aus dieser rückwärtigen Grenzlage heraus bewegt wird, wobei dieser Bewegungsablauf von Wickeltrommel (6) und Wickel (8) solange wiederholt wird, bis der Wickel (8) seine vorbestimmte Endgrösse erreicht hat, dadurch gekennzeichnet, dass die Wickeltrommel (6) jeweils unter der Wirkung der Stellkraft aus der rückwärtigen festgelegte Grenzlage in eine vordere festgelegte Grenzlage bewegt wird und während dieser Bewegung der Wickeltrommel (6) in die vordere Grenzlage der Wickel (8) mitbewegt wird und dass bei Erreichen dieser vorderen Grenzlage der Wickel (8) an einer weiteren Bewegung gehindert wird, was eine Zurückbewegung der Wickeltrommel (6) in die rückwärtige Grenzlage zur Folge hat.

2. Vorrichtung zur Durchführung des Verfahrens nach Anspruch 1 zur Erzeugung von Wickeln (8),
mit einer Einrichtung zur kontinuierlichen Zufuhr von endlosem, flexiblem, bahnförmigem Material,
mit einer drehbar in einer Lagervorrichtung (40) aufgenommenen Wickeltrommel (6), an der das Material über einen Teil des Umfangs anliegt, welche Lagervorrichtung (40) im wesentlichen senkrecht zur Drehachse (12) der Wickeltrommel (6) in eine festgelegte rückwärtige Grenzlage und aus dieser heraus bewegbar ist,
mit einem Wickelkernlager (14) zum drehbaren Lagern jeweils eines Wickelkernes (10) während des Wickelvorganges, wobei die Achse des Wickelkernes (10) parallel zur Drehachse (12) der Wickeltrommel (6) ist und das Wickelkernlager (14) mit dem Wickelkern (10) senkrecht zur Drehachse (12) bewegbar ist,
mit einer Anordnung (28) zum periodischen Blockieren des Wickelkernlagers (14) zwecks Bewegung der Lagervorrichtung (40) in die rückwärtige Grenzlage entsprechend der Radiuszunahme des erzeugten Wickels (8) bei blockiertem Wickelkernlager (14),
mit einer Detektoranordnung (50, 52; 100) zum Feststellen des Erreichens der rückwärtigen Grenzlage der Lagervorrichtung (40), und
mit einer Steuer- und Stellvorrichtung (60, 80) zur Steuerung der Bewegung der Lagervorrichtung (40), die bei der Ankunft der Lagervorrichtung (40) in der rückwärtigen Grenzlage eine Bewegung der Lagervorrichtung (40) aus der rückwärtigen Grenzlage heraus und eine gleichzeitige Bewegung des Wickelkernlagers (14) samt Wickel (8) bewirkt, derart, dass der Anlagedruck oder der Abstand zwischen der Wickeltrommel (6) und dem Wickel (8) konstant bleibt,
dadurch gekennzeichnet, dass die Lagervorrichtung (40) samt Wickeltrommel (6) jeweils durch die Steuer- und Stellvorrichtung (60,80) aus der festgelegte rückwärtigen Grenzlage heraus in eine festgelegte vordere Grenzlage Bewegbar ist und die Detektoranordnung (50, 52; 100) auch das Erreichen dieser vorderen Grenzlage durch die Lagervorrichtung (40) feststellt, und dass die Steuer- und Stellvorrichtung (60, 80) bei Ankunft der Lagervorrichtung (40) in der vorderen Grenzlage eine während der Bewegung der Lagervorrichtung (40) von der rückwärtigen in die vordere Grenzlage gelöste Blockiervorrichtung (28) für das Wickelkernlager (14) zwecks erneuter Blockierung des Wickelkernlagers (14) aktiviert.

3. Vorrichtung nach Anspruch 2, gekennzeichnet durch eine Antriebsvorrichtung (46,48) für die Wickeltrommel (6).

4. Vorrichtung nach Anspruch 2 oder 3, gekennzeichnet durch eine Antriebsvorrichtung (18,20) für den im Wickelkernlager (14) befindlichen Wickelkern (10).

5. Vorrichtung nach einem der Ansprüche 2-4, dadurch gekennzeichnet, dass die Detektoranordnung (50, 52; 100) Endschaltereinrichtungen (50,52) aufweist, die mit der Steuer- und Stellvorrichtung (60, 80) wirkverbunden sind.

6. Vorrichtung nach einem der Ansprüche 2-5, dadurch gekennzeichnet, dass die Detektoranordnung (50, 52; 100) eine Weg- oder Inkrementalgebereinrichtung (100) aufweist, die mit der Steuer- und Stellvorrichtung (60, 80) wirkverbunden ist.

7. Vorrichtung nach den Ansprüchen 2 und 4, dadurch gekennzeichnet, dass die Steuer- und Stellvorrichtung (60, 80) eine optische oder elektronische Sensoreinrichtung (104) aufweist, um Veränderungen eines bestimmten Abstandes zwischen der Wickeltrommel (8) und dem Wickel (6) zu überwachen und entsprechend die Steuer- und Stellvorrichtung zu aktivieren.

8. Vorrichtung nach einem der Ansprüche 2-7, dadurch gekennzeichnet, dass die Steuer- und Stellvorrichtung (60, 80) eine druckfluidbetätigte Vorrichtung (80) zum Lösen und Blockieren des Wickelkernlagers (14) aufweist.

9. Vorrichtung nach einem der Ansprüche 2-8, dadurch gekennzeichnet, dass die Steuer- und Stellvorrichtung (60, 80) eine druckfluidbetätigte Stellvorrichtung (60) zum Bewegen der Wickeltrommel (6) in ihre vordere Grenzlage aufweist.

## Claims

1. Method for the production of packages (8) from endless, flexible, web-like material, which is supplied continuously via a rotatably mounted winding drum (6), on which it rests over part of the circumference, the said material being wound onto package cores (10) which are supplied in succession at time intervals and are capable of being driven during the winding operation and which are mounted rotatably about an axis parallel to the axis of rotation (12) of the winding drum (6), in which method, when the package (8) is prevented from moving perpendicularly to its axis, the winding drum (6) is moved, in accordance with the increase in radius of the package (8), essentially perpendicularly to the winding drum axis of rotation (12) into a rearward fixed limit position, when the winding drum (6) arrives in the rearward limit position the said drum is moved, by an actuating force acting on it, out of its rearward limit position synchronously with the package (8), in such a way that the resting pressure or the clearance remains constant, the package (8) is then once again prevented from moving perpendicularly to its axis and the winding drum (6) is moved back again into the rearward limit position in accordance with the further increase in radius of the package (8), and the winding drum (6), when it arrives once more in the rearward limit position, is moved again, together with the package (8), out of this rearward limit position, this cycle of movement of the winding drum (6) and package (8) being repeated until the package (8) has reached its predetermined final size, characterized in that the winding drum (6) is moved, in each case under the action of the actuating force, out of the rearward fixed limit position into a front fixed limit position, and, during this movement of the winding drum (6) into the front limit position, the package (8) is co-moved, and in that, when this front limit position is reached, the package (8) is prevented from further movement, thus resulting in a movement of the winding drum (6) back into the rearward limit position.

2. Apparatus for carrying out the method according to Claim 1 for the production of packages (8),
with a device for the continuous supply of endless, flexible, web-like material,
with a winding drum (6) which is received rotatably in a bearing apparatus (40) and on which the material rests over part of the circumference, the said bearing apparatus (40) being moveable into a fixed rearward limit position and out of this essentially perpendicularly to the axis of rotation (12) of the winding drum (6),
with a package-core bearing (14) for the rotatable mounting of one package core (10) in each case during the winding operation, the axis of the package core (10) being parallel to the axis of rotation (12) of the winding drum (6), and the package-core bearing (14), together with the package core (10), being moveable perpendicularly to the axis of rotation (12),
with an arrangement (28) for periodically blocking the package-core bearing (14) for the purpose of moving the bearing apparatus (40) into the rearward limit position in accordance with the increase in radius of the produced package (8) when the package-core bearing (14) is blocked,
with a detector arrangement (50, 52; 100) for detecting that the rearward limit position of the bearing apparatus (40) has been reached, and
with a control and actuating apparatus (60, 80) for controlling the movement of the bearing apparatus (40), which control and actuating apparatus, when the bearing apparatus (40) arrives in the rearward limit position, causes a movement of the bearing apparatus (40) out of the rearward limit position and a simultaneous movement of the package-core bearing (14), together with the package (8), in such a way that the resting pressure or the clearance between the winding drum (6) and the package (8) remains constant,
characterized in that the bearing apparatus (40), together with the winding drum (6), is moveable out of the fixed rearward limit position into a fixed front limit position by means of the control and actuating apparatus (60, 80), and the detector arrangement (50, 52; 100) also detects that this front limit position has been reached by the bearing apparatus (40), and in that, when the bearing apparatus (40) arrives in the front limit position, the control and actuating apparatus (60, 80) activates a blocking apparatus (28), released during the movement of the bearing apparatus (40) from the rearward limit position into the front limit position and intended for the package-core bearing (14), for the purpose of renewed blocking of the latter.

3. Apparatus according to Claim 2, characterized by a drive apparatus (46, 48) for the winding drum (6).

4. Apparatus according to Claim 2 or 3, characterized by a drive apparatus (18, 20) for the package core (10) located in the package-core bearing (14).

5. Apparatus according to one of Claims 2-4, characterized in that the detector arrangement (50, 52; 100) has limit-switch devices (50, 52) which are operatively connected to the control and actuating apparatus (60, 80).

6. Apparatus according to one of Claims 2-5, characterized in that the detector arrangement (50, 52; 100) has a displacement or incremental encoder device (100) which is operatively connected to the control and actuating apparatus (60, 80).

7. Apparatus according to Claims 2 and 4, characterized in that the control and actuating apparatus (60, 80) has an optical or electronic sensor device (104), in order to monitor variations in a specific clearance between the winding drum (8) and the package (6) and to active the control and actuating apparatus accordingly.

8. Apparatus according to one of Claims 2-7, characterized in that the control and actuating apparatus (60, 80) has a hydraulically operated apparatus (80) for releasing and blocking the package-core bearing (14).

9. Apparatus according to one of Claims 2-8, characterized in that the control and actuating apparatus (60, 80) has a hydraulically operated actuating apparatus (60) for moving the winding drum (6) into its front limit position.

## Revendications

1. Procédé pour produire des rouleaux (8) en matériau sans fin, flexible, en forme de feuille, gui est amené en continu par l'intermédiaire d'un cylindre enrouleur (6) monté en rotation, sur lequel il s'applique sur une partie du pourtour, et qui est enroulé sur des noyaux de bobines (10) amenés successivement à intervalles de temps, entraînables pendant l'opération d'enroulement, et montés en rotation autour d'un axe parallèle à l'axe de rotation (12) du cylindre enrouleur (6), procédé dans lequel le cylindre enrouleur (6), le rouleau (8) étant entravé dans un mouvement perpendiculaire à son axe, est déplacé en fonction de l'augmentation de rayon du rouleau (8), essentiellement à la perpendiculaire de son axe de rotation (12), dans une position limite arrière définie, le cylindre enrouleur (6), lors de son arrivée dans la position limite arrière, est déplacé par une force de réglage agissant sur lui de sa position limite arrière en synchronisme avec le rouleau (8), de sorte que la pression de contact et/ou la distance reste constante, puis le rouleau (8) est de nouveau entravé dans un mouvement perpendiculaire à son axe et le cylindre enrouleur (6), en fonction de l'augmentation de rayon ultérieure du rouleau (8), est de nouveau ramené dans la position limite arrière, et le cylindre enrouleur (6), lors de sa nouvelle arrivée dans la position limite arrière, est de nouveau déplacé avec le rouleau (8) de cette position limite arrière, ce déroulement des mouvements du cylindre enrouleur (6) et du rouleau (8) étant réitéré jusqu'à ce que le rouleau (8) ait atteint sa dimension finale prédéfinie, caractérisé en ce que le cylindre enrouleur (6) est respectivement déplacé sous l'effet de la force de réglage de la position limite arrière définie dans une position limite avant définie, et le rouleau (8) est entraîné pendant ce mouvement du cylindre enrouleur (6) dans la position limite avant, et en ce que, lors de l'obtention de cette position limite avant, le rouleau (8) est entravé dans un mouvement ultérieur, ce qui a pour conséquence un mouvement de recul du cylindre enrouleur (6) dans la position limite arrière.

2. Dispositif pour la réalisation du procédé suivant la revendication 1 pour produire des rouleaux(8),
avec un dispositif pour l'alimentation en continu de matériau sans fin, flexible, en forme de feuille,
avec un cylindre enrouleur (6), sur lequel le matériau s'applique sur une partie du pourtour, logé en rotation dans un dispositif d'appui (40), lequel dispositif d'appui (40) peut se déplacer essentiellement à la perpendiculaire de l'axe de rotation (12) du cylindre enrouleur (6) dans une position limite arrière définie et hors de cette dernière,
avec un palier de noyau de bobine (14) pour le montage rotatif respectif d'un noyau de bobine (10) pendant l'opération d'enroulement, l'axe du noyau de bobine (10) étant parallèle à l'axe de rotation (12) du cylindre enrouleur (6), et le palier de noyau de bobine (14), avec le noyau de bobine (10), pouvant se déplacer perpendiculairement à l'axe de rotation (12),
avec un montage (28) pour le blocage périodique du palier de noyau de bobine (14), en vue du mouvement du dispositif d'appui (40) dans la position limite arrière en fonction de l'augmentation de rayon du rouleau (8) produit, en position de blocage du palier de noyau de bobine (14),
avec un système de détection (50, 52 ; 100) pour établir l'obtention de la position limite arrière du dispositif d'appui (40), et
avec un dispositif de commande et de réglage (60, 80) pour commander le mouvement du dispositif d'appui (40), qui provoque, lors de l'arrivée du dispositif d'appui (40) dans la position limite arrière, un déplacement du dispositif d'appui (40) hors de la position limite arrière et un mouvement simultané du palier de noyau de bobine (14), avec le rouleau (8), de sorte que la pression de contact ou la distance entre le cylindre enrouleur (6) et le rouleau (8) reste constante,
caractérisé en ce que le dispositif d'appui (40), avec le cylindre enrouleur (6), peut être amené respectivement par le dispositif de commande et de réglage (60, 80) de la position limite arrière définie dans une position limite avant définie, et le système de détection (50, 52 ; 100) établit également l'obtention de cette position limite avant par le dispositif d'appui (40), et en ce que le dispositif de commande et de réglage (60, 80), lors de l'arrivée du dispositif d'appui (40) dans la position limite avant, active un dispositif de blocage (28) pour le palier de noyau de bobine (14), débloqué pendant le mouvement du dispositif d'appui (40) de la position limite arrière dans la position limite avant, en vue d'un nouveau blocage du palier de noyau de bobine (14).

3. Dispositif suivant la revendication 2, caractérisé par un dispositif d'entraînement (46, 48) pour le cylindre enrouleur (6).

4. Dispositif suivant l'une des revendications 2 et 3, caractérisé par un dispositif d'entraînement (18, 20) pour le noyau de bobine (10) situé dans le palier de noyau de bobine (14).

5. Dispositif suivant l'une des revendications 2 à 4, caractérisé en ce que le système de détection (50, 52 ; 100) présente des interrupteurs de fin de course (50, 52), qui concourent avec le dispositif de commande et de réglage (60, 80).

6. Dispositif suivant l'une des revendications 2 à 5, caractérisé en ce que le système de détection (50, 52 ; 100) présente un capteur de déplacement ou incrémentiel (100), qui concourt avec le dispositif de commande et de réglage (60, 80).

7. Dispositif suivant les revendications 2 et 4, caractérisé en ce que le dispositif de commande et de réglage (60, 80) présente un système de détection optique ou électronique (104), afin de contrôler des modifications d'une distance définie entre le cylindre enrouleur (6) et le rouleau (8) et d'activer en conséquence le dispositif de commande et de réglage.

8. Dispositif suivant l'une des revendications 2 à 7, caractérisé en ce que le dispositif de commande et de réglage (60, 80) présente un dispositif (80) actionné par un fluide sous pression pour le déblocage et le blocage du palier de noyau de bobine (14).

9. Dispositif suivant l'une des revendications 2 à 8, caractérisé en ce que le dispositif de commande et de réglage (60, 80) présente un dispositif de réglage (60) actionné par un fluide sous pression pour le déplacement du cylindre enrouleur (6) dans sa position limite avant.
